# FASCICULE DE BREVET EUROPEEN

(11) **EP 3 164 767 B1**
(45) Date de publication et mention de la délivrance du brevet: **12.09.2018**
(21) Numéro de dépôt: 15753093.2
(22) Date de dépôt: 02.07.2015
(51) Int. Cl.: G04B 37/14

(54) **MONTRE ET SON BRACELET**
ARMBANDUHR UND BAND
WATCH AND BAND THEREOF

(30) Priorité: 04.07.2014 FR 1456422
(43) Date de publication de la demande: 10.05.2017
(73) Titulaire: Affordances, 74940 Annecy-le-Vieux (FR)
(72) Inventeur: BOUTHERIN, Nicolas, 74290 Alex (FR); PIRAS, Richard, 74370 Pringy (FR)
(74) Mandataire: Gasquet, Denis
(86) Numéro de dépôt international: PCT/FR2015/051838
(87) Numéro de publication internationale: WO 2016/001598

(56) Documents cités:
- DE-A1-102009 004 623
- DE-U1-202005 013 615
- FR-A- 1 259 293
- FR-A1- 2 688 834
- JP-A- 2002 065 322
- US-A1- 2006 180 000
- US-A1- 2010 302 914
- US-A1- 2012 087 216

## Description

La présente invention concerne un perfectionnement pour montre et son bracelet. Elle concerne plus particulièrement la fixation du boîtier au bracelet.

Les montres sont constituées d'un boîtier portant un cadran soit horaire soit pour présenter d'autres informations telles que l'altitude la température, et autre. Dans le passé les boîtiers de montre étaient portés par une chaînette reliée au vêtement, mais depuis longtemps les boîtiers de montre sont portés au poignet des utilisateurs par un bracelet comprenant généralement un fermoir.

Depuis fort longtemps les constructeurs se sont satisfaits d'une seule solution. A savoir et pour la grande majorité des cas, le boîtier de la montre est fixé aux extrémités de deux portions de bracelet par des tiges transversales appelées barrettes. Il n'y a pas eu d'évolution concernant ce principe, alors même que les clients sont avides de nouveauté, et notamment de modularité et de personnalisation.

La demande US 2006/180000 A1 divulgue par exemple une montre constituée d'un boîtier porté par un bracelet, le boîtier est fixé sur le bracelet par une connexion amovible, cette dernière étant constituée par la coopération de deux éléments, à savoir un premier élément fixé sur le bracelet et un deuxième élément solidaire du boîtier, l'un des éléments est donc un élément d'accrochage, tandis que l'autre élément est un élément de verrouillage comprenant un verrou mobile sollicité par un système élastique, le solidarisant à l'élément d'accrochage, l'élément d'accrochage est constitué par un coulisseau destiné à coopérer avec une glissière réalisée dans l'élément de verrouillage, tandis que le verrou mobile comprend une saillie de verrouillage destinée à être engagée dans un profil en creux réalisé sur le coulisseau.

La présente invention propose un tout nouveau dispositif permettant à l'utilisateur de pouvoir désolidariser le boîtier de sa montre du bracelet sans l'aide d'un outil, tout en laissant le bracelet autour de son poignet.

Ainsi la montre est constituée d'un boîtier porté par un bracelet, selon l'invention, le boîtier est fixé sur le bracelet par une connexion amovible, cette dernière étant constituée par la coopération de deux éléments, à savoir un premier élément fixé sur le bracelet et un deuxième élément solidaire du boîtier, l'un des éléments est un élément d'accrochage, tandis que l'autre élément est un élément de verrouillage comprenant un verrou mobile sollicité par un système élastique, le solidarisant à l'élément d'accrochage, l'élément d'accrochage est constitué par un coulisseau destiné à coopérer avec une glissière réalisée dans l'élément de verrouillage, tandis que le verrou mobile comprend une saillie de verrouillage destinée à être engagée dans un profil en creux réalisé sur le coulisseau, tandis que le verrou mobile est monté pivotant dans l'élément de verrouillage autour d'un axe, ledit verrou étant un levier du premier genre constitué par un premier brin comprenant la saillie de verrouillage et un deuxième brin destiné à être sollicité par des moyens de déverrouillage.

Ajoutons que selon le mode de réalisation préféré, la coopération du coulisseau avec la glissière est de type à queue d'aronde, tandis que le coulisseau de l'élément d'accrochage comprend une première partie sensiblement rectangulaire, cette première partie coopérant avec la glissière de l'élément de verrouillage, ledit coulisseau comprenant une deuxième partie de forme conique destinée à coopérer avec un dégagement conique correspondant réalisé dans l'élément de verrouillage.

Notons que l'élément de verrouillage comprend un logement interne formant la glissière et sa partie conique de stabilisation et d'introduction, et un dégagement latéral dans lequel est logé le verrou mobile. On notera aussi que la partie centrale du verrou est guidée dans un logement circulaire pour assurer son pivotement autour de l'axe.

Les moyens de déverrouillage sont constitués par un arceau élastique dont une des extrémités est bloquée dans l'élément de verrouillage et dont l'autre extrémité comprend une saillie d'actionnement du déverrouillage destinée à être en appui sur le deuxième brin du verrou.

Ajoutons que l'arceau est constitué par une portion circulaire réalisée en matériau déformable élastiquement.

La montre est telle que l'élément de verrouillage comprend un bouton poussoir faisant saillie hors de cet élément de verrouillage, pour pouvoir être facilement actionnable par l'utilisateur, qui pour déverrouiller et libérer le boitier n'aura qu'à repousser pour provoquer le pivotement du verrou mobile, ledit bouton poussoir est disposé en appui sur l'extrémité de l'arceau ou se trouve localisé la saillie d'actionnement du déverrouillage.

Selon un des modes de réalisation, l'élément de verrouillage est solidaire du boîtier tandis que l'élément d'accrochage est solidaire du bracelet.

Selon un autre mode de réalisation, l'élément de verrouillage est solidaire du bracelet tandis que l'élément d'accrochage est solidaire du boîtier.

Ajoutons que le bracelet est une bande souple d'une seule portion dont les extrémités coopèrent à l'aide d'un fermoir.

D'autres caractéristiques et avantages de l'invention se dégageront de la description qui va suivre en regard des dessins annexés qui ne sont donnés qu'à titre d'exemples non limitatifs.
La figure 1 est une illustration représentant la montre avec le bracelet non équipé du boîtier de la montre.
La figure 2 est une illustration représentant la montre avec le bracelet équipé du boîtier de la montre.
La figure 3 est une vue de dessus du boîtier de montre déconnecté du bracelet.
La figure 4 est une vue représentant le bracelet équipé de l'élément sur lequel le boîtier vient se fixer.
La figure 5 est une vue représentant la montre avec son boîtier fixé au bracelet.
La figure 6 est une vue représentant la position déverrouillée du boîtier par rapport au bracelet.
La figure 7 est une vue illustrant la position verrouillée du boîtier par rapport au bracelet.
La figure 8 est une vue illustrant le processus de déverrouillage.
La figure 9 est une vue en coupe B-B de la figure 7.
La figure 10 est une vue éclatée en perspective, montrant les différents éléments du dispositif.

La montre (1) de l'invention, comprend de façon connue un boîtier (2) porté par un bracelet (3). Ce dernier est constitué par une bande, destinée à entourer le poignet de l'utilisateur. Le bracelet peut être de toute nature comme par exemple une sangle en cuir, métallique, en caoutchouc ou autre tel qu'en textile.

Selon l'invention, c'est le dos (4) du boîtier (2) qui est fixé de façon amovible sur le bracelet (3). A cet effet les moyens de fixation du boîtier sont réalisés par une connexion amovible.

Les moyens de fixation sont constitués par la coopération de deux éléments (5, 6), à savoir un premier élément (5) fixé sur le bracelet (3) et un deuxième élément (6) fixé au boîtier et plus particulièrement sur le dos (4) du boîtier. Bien entendu l'élément peut être le boîtier lui-même.

On notera que l'un des éléments que l'on appellera élément d'accrochage est celui sur lequel est fixé de façon amovible l'autre élément que l'on appellera élément de verrouillage.

L'élément de verrouillage comprend au un moins un verrou mobile (7) comprenant une saillie (8) destinée à s'engager dans un profil en creux (9) réalisé sur l'élément d'accrochage.

La dite saillie (8) du verrou mobile (7), étant sollicitée dans la position de verrouillage par un système élastique (10) comme par exemple un ressort. Le verrou mobile (7) est monté mobile dans l'élément de verrouillage, pour prendre deux positions, à savoir une position de verrouillage (figure 7) selon laquelle la saillie de verrouillage (8) est engagée dans le profil en creux (9) de l'autre élément d'accrochage, et une position de déverrouillage (figure 6) selon laquelle il y a désengagement de la saillie, ce qui permet la désolidarisation des deux éléments.

La coopération entre les deux éléments se fait grâce à un système à glissière. Ainsi l'élément d'accrochage comprend un coulisseau (11), tandis que l'autre élément de verrouillage, comprend une glissière (12) dans laquelle est introduit le coulisseau.

Le verrou mobile (7) est monté pivotant dans l'élément de verrouillage autour d'un axe (15), ledit verrou étant un levier du premier genre constitué par un premier brin (7a) comprenant la saillie de verrouillage et un deuxième brin (7b) destiné à être sollicité par des moyens de déverrouillage.

Les moyens sont destinés à passer de la position de verrouillage (figure 7) à la position de déverrouillage (figure 6). Ces moyens sont constitués par un arceau élastique (14) dont une des extrémités (14a) est bloquée dans l'élément de verrouillage et dont l'autre extrémité (14b) comprend une saillie d'actionnement du déverrouillage (14c) destinée à être en appui sur le deuxième brin (7b) du verrou (7). L'arceau est constitué par une portion circulaire réalisée en matériau déformable élastiquement comme par exemple en métal ou tout matériau approprié, comme par exemple réalisé en matière plastique voir matériau composite.

On notera que de façon avantageuse le dispositif comprend un bouton poussoir (16) faisant saillie hors de l'élément de verrouillage, pour pouvoir être facilement actionnable par l'utilisateur, qui pour déverrouiller et libérer le boitier n'aura qu'à repousser pour provoquer le pivotement du verrou mobile. A cet effet le bouton poussoir (16) est disposé en appui sur l'extrémité (14b) de l'arceau ou se trouve localisé la saillie d'actionnement du déverrouillage (14c).

Le système à glissière est de type à queue d'aronde tel que cela apparait plus particulièrement à la figure 9. Ainsi, la glissière assure une fois le verrouillage fait, la retenue en rotation, en translation et vers le haut.

Par ailleurs le coulisseau (11) de l'élément d'accrochage comprend une première partie (11a) sensiblement rectangulaire, cette première partie (11a) coopérant avec la glissière (12) de l'élément de verrouillage, tandis que ledit coulisseau comprend une deuxième partie (11b) de forme conique destinée à coopérer avec un dégagement conique correspondant (12b) réalisé dans l'élément de verrouillage. Précisons que la coopération de la partie conique du coulisseau avec le dégagement conique (12b) assure la stabilité de la coopération entre les deux éléments et facilite l'engagement du coulisseau.

Précisons que l'élément de verrouillage comprend un logement interne formant la glissière et sa partie conique de stabilisation et d'introduction, et un dégagement latéral (17) dans lequel est logé le verrou mobile. On notera que la partie centrale du verrou est guidée dans un logement circulaire pour assurer son pivotement autour de l'axe (15).

Selon le mode de réalisation préféré et illustré, l'élément de verrouillage est solidaire du boîtier (2) tandis que l'élément d'accrochage est solidaire du bracelet (3) tel que cela est illustré aux figures 3, 4 et 5.

Selon un autre mode de réalisation, non représenté, l'élément de verrouillage est solidaire du bracelet (3) tandis que l'élément d'accrochage est solidaire du boîtier (2).

Pour fixer le boîtier (2) sur le bracelet (3) l'utilisateur engage le coulisseau (11) dans la glissière (12), tandis qu'en fin d'introduction le coulisseau (11) repousse la saillie d'accrochage (8) contre l'action du système élastique (10) jusqu'à ce que ladite saillie (8) puisse prendre place dans le profil en creux (9) du coulisseau, afin d'assurer le verrouillage du boîtier (2) sur le bracelet (3).

Ajoutons que le bracelet (3) est une bande souple d'une seule portion dont les extrémités coopèrent à l'aide d'un fermoir (18) qui peut être de tout type, et ce pour former une boucle fermée autour du poignet.

On a compris que l'élément fixé au bracelet, qu'il soit l'élément d'accrochage ou l'élément de verrouillage est fixé sur la bande du bracelet. La fixation de l'élément à la bande est réalisée par exemple grâce à deux plaques (19a, 19b) prenant en sandwich ladite sangle, tel que cela apparaît plus particulièrement à la figure 10.

## Revendications

1. Montre (1) constituée d'un boîtier (2) porté par un bracelet (3), le boîtier (2) est fixé sur le bracelet (3) par une connexion amovible, cette dernière étant constituée par la coopération de deux éléments (5, 6), à savoir un premier élément (5) fixé sur le bracelet (3) et un deuxième élément (6) solidaire du boîtier (2), l'un des éléments (5, 6) est un élément d'accrochage (5), tandis que l'autre élément (6, 5) est un élément de verrouillage (6) comprenant un verrou mobile (7) sollicité par un système élastique (10), le solidarisant à l'élément d'accrochage, l'élément d'accrochage est constitué par un coulisseau (11) destiné à coopérer avec une glissière (12) réalisée dans l'élément de verrouillage, tandis que le verrou mobile (7) comprend une saillie de verrouillage (8) destinée à être engagée dans un profil en creux (9) réalisé sur le coulisseau (11), **caractérisé en ce que** le verrou mobile (7) est monté pivotant dans l'élément de verrouillage autour d'un axe (15), ledit verrou mobile étant un levier du premier genre constitué par un premier brin (7a) comprenant la saillie de verrouillage et un deuxième brin (7b) destiné à être sollicité par des moyens de déverrouillage.

2. Montre (1) selon la revendication précédente, **caractérisée en ce que** la coopération du coulisseau (11) avec la glissière (12) est de type à queue d'aronde.

3. Montre (1) selon la revendication précédente, **caractérisée en ce que** le coulisseau (11) de l'élément d'accrochage comprend une première partie (11a) sensiblement rectangulaire, cette première partie (11a) coopérant avec la glissière (12) de l'élément de verrouillage, tandis que ledit coulisseau comprend une deuxième partie (11b) de forme conique destinée à coopérer avec un dégagement conique correspondant (12b) réalisé dans l'élément de verrouillage.

4. Montre (1) selon l'une quelconque des revendications précédentes, **caractérisée en ce que** l'élément de verrouillage comprend un logement interne formant la glissière et sa partie conique de stabilisation et d'introduction, et un dégagement latéral (17) dans lequel est logé le verrou mobile, la partie centrale du verrou étant guidée dans un logement circulaire pour assurer son pivotement autour de l'axe (15).

5. Montre (1) selon l'une quelconque des revendications précédentes, **caractérisée en ce qu'**il est prévu des moyens de déverrouillage constitués par un arceau élastique (14) dont une des extrémités (14a) est bloquée dans l'élément de verrouillage et dont l'autre extrémité (14b) comprend une saillie d'actionnement du déverrouillage (14c) destinée à être en appui sur le deuxième brin (7b) du verrou (7).

6. Montre (1) selon la revendication précédente, **caractérisée en ce que** l'arceau (14) est constitué par une portion circulaire réalisée en matériau déformable élastiquement.

7. Montre (1) selon la revendication précédente, **caractérisée en ce que** l'élément de verrouillage comprend un bouton poussoir (16) faisant saillie hors de cet élément de verrouillage, pour pouvoir être facilement actionnable par l'utilisateur, qui pour déverrouiller et libérer le boitier n'aura qu'à repousser pour provoquer le pivotement du verrou mobile, ledit bouton poussoir (16) est disposé en appui sur l'extrémité (14b) de l'arceau ou se trouve localisé la saillie d'actionnement du déverrouillage (14c).

8. Montre (1) selon l'une quelconque des revendications précédentes, **caractérisée** en ce l'élément de verrouillage est solidaire du boîtier (2) tandis que l'élément d'accrochage est solidaire du bracelet (3).

9. Montre (1) selon l'une quelconque des revendications 1 à 7, **caractérisée en ce que** l'élément de verrouillage est solidaire du bracelet (3) tandis que l'élément d'accrochage est solidaire du boîtier (2).

10. Montre (1) selon l'une quelconque des revendications précédentes, **caractérisée en ce que** le bracelet (3) est une bande souple d'une seule portion dont les extrémités coopèrent à l'aide d'un fermoir (18).

## Patentansprüche

1. Armbanduhr (1), die von einem Gehäuse (2) gebildet ist, das von einem Armband (3) getragen wird, wobei das Gehäuse (2) auf dem Armband (3) durch eine lösbare Verbindung befestigt ist, wobei diese letztgenannte durch das Zusammenwirken von zwei Elementen (5, 6) gebildet ist nämlich einem ersten Element (5), das auf dem Armband (3) befestigt ist, und einem zweiten Element (6), das mit dem Gehäuse (2) verbunden ist, wobei eines der Elemente (5, 6) ein Befestigungselement (5) ist, während das andere Element (6, 5) ein Verriegelungselement (6) ist, umfassend einen beweglichen Riegel (7) der von einem elastischen System (10) belastet wird, das ihn an das Befestigungselement drückt, wobei das Befestigungselement von einem Gleitschieber (11) gebildet ist, der dazu bestimmt ist, mit einer Gleitschiene (12) zusammenzuwirken, die in dem Verriegelungselement hergestellt ist, während der bewegliche Riegel (7) einen Verriegelungsvorsprung (8) umfasst, der dazu bestimmt ist, in ein Hohlprofil (9) einzugreifen, das auf dem Gleitschieber (11) hergestellt ist, **dadurch gekennzeichnet, dass** der bewegliche Riegel (7) schwenkbar in dem Verriegelungselement um eine Achse (15) montiert ist, wobei der bewegliche Riegel ein Hebel der ersten Art ist, gebildet von einem ersten Abschnitt (7a), umfassend den Verriegelungsvorsprung, und einem zweiten Abschnitt (7b), der dazu bestimmt ist, von Entriegelungsmitteln belastet zu werden.

2. Armbanduhr (1) nach dem vorhergehenden Anspruch, **dadurch gekennzeichnet, dass** das Zusammenwirken des Gleitschiebers (11) mit der Gleitschiene (12) vom Typ Ineinanderschieben ist.

3. Armbanduhr (1) nach dem vorhergehenden Anspruch, **dadurch gekennzeichnet, dass** der Gleitschieber (11) des Befestigungselements einen ersten im Wesentlichen rechteckigen Teil (11a) umfasst, wobei dieser erste Teil (11a) mit der Gleitschiene (12) des Verriegelungselements zusammenwirkt, während der Gleitschieber einen zweiten Teil (11b) von konischer Form umfasst, der dazu bestimmt ist, mit einer entsprechenden konischen Ausnehmung (12b) zusammenzuwirken, die in dem Verriegelungselement hergestellt ist.

4. Armbanduhr (1) nach einem der vorhergehenden Ansprüche, **dadurch gekennzeichnet, dass** das Verriegelungselement eine innere Aufnahme, die die Gleitschiene und ihren konischen Stabilisierungs- und Einführungsteil bildet, und eine seitliche Ausnehmung (17) umfasst, in der der bewegliche Riegel angeordnet ist, wobei der zentrale Teil des Riegels in einer kreisförmigen Aufnahme geführt wird, um sein Schwenken um die Achse (15) zu gewährleisten.

5. Armbanduhr (1) nach einem der vorhergehenden Ansprüche, **dadurch gekennzeichnet, dass** Entriegelungsmittel vorgesehen sind, die von einem elastischen Bügel (14) gebildet sind, von dem eines der Enden (14a) in dem Verriegelungselement blockiert und das andere Ende (14b) einen Vorsprung zur Betätigung der Entriegelung (14c) umfasst, der dazu bestimmt ist, auf dem zweiten Abschnitt (7b) des Riegels (7) aufzuliegen.

6. Armbanduhr (1) nach dem vorhergehenden Anspruch, **dadurch gekennzeichnet, dass** der Bügel (14) von einem kreisförmigen Abschnitt gebildet ist, der aus einem elastisch verformbaren Material hergestellt ist.

7. Armbanduhr (1) nach dem vorhergehenden Anspruch, **dadurch gekennzeichnet, dass** das Verriegelungselement einen Druckknopf (16) umfasst, der aus diesem Verriegelungselement herausragt, um vom Benutzer leicht betätigbar zu sein, der, um das Gehäuse zu entriegeln und freizugeben, nur zurückschieben muss, um das Schwenken des beweglichen Riegels hervorzurufen, wobei der Druckknopf (16) auf dem Ende (14b) des Bügels aufliegend angeordnet ist, wo der Vorsprung zur Betätigung der Entriegelung (14c) lokalisiert ist.

8. Armbanduhr (1) nach einem der vorhergehenden Ansprüche, **dadurch gekennzeichnet, dass** das Verriegelungselement mit dem Gehäuse (2) verbunden ist, während das Befestigungselement mit dem Armband (3) verbunden ist.

9. Armbanduhr (1) nach einem der Ansprüche 1 bis 7, **dadurch gekennzeichnet, dass** das Verriegelungselement mit dem Armband (3) verbunden ist, während das Befestigungselement mit dem Gehäuse (2) verbunden ist.

10. Armbanduhr (1) nach einem der vorhergehenden Ansprüche, **dadurch gekennzeichnet, dass** das Armband (3) ein flexibles Band aus einem Abschnitt ist, dessen Enden mit Hilfe einer Schließe (18) zusammenwirken.

## Claims

1. Watch (1) consisting of a casing (2) carried by a bracelet (3), the casing (2) is fixed to the bracelet (3) by a removable connection, the latter being formed by the cooperation of two elements (5, 6), namely a first element (5) fixed to the bracelet (3) and a second element (6) secured to the casing (2), one of the elements (5, 6) is an attachment element (5), while the other element (6, 5) is a locking element (6) comprising a movable catch (7) acted on by a resilient system (10), securing it to the attachment element, the attachment element being formed by a slider (11) intended to cooperate with a runner (12) produced in the locking element, while the movable catch (7) comprises a locking projection (8) intended to be engaged in a hollow profile (9) produced on the slider (11), **characterised in that** the movable catch (7) is mounted so as to pivot in the locking element about an axis (15), said movable catch being a lever of the first type formed by a first length (7a) comprising the locking projection and a second length (7b) intended to be acted on by unlocking means.

2. Watch (1) according to the preceding claim, **characterised in that** the cooperation of the slider (11) with the runner (12) is of the dovetail type.

3. Watch (1) according to the preceding claim, **characterised in that** the slider (11) of the attachment element comprises a first substantially rectangular part (11a), this first part (11a) cooperating with the runner (12) of the locking element, while said slider comprises a conically-shaped second part (11b) intended to cooperate with a corresponding conical recess (12b) produced in the locking element.

4. Watch (1) according to any of the preceding claims, **characterised in that** the locking element comprises an internal housing forming the runner and its conical stabilisation and insertion part, and a lateral recess (17) in which the movable catch is housed, the central part of the catch being guided in a circular housing in order to provide pivoting thereof about the axis (15).

5. Watch (1) according to any of the preceding claims, **characterised in that** unlocking means are provided, formed by a resilient arch (14), one of the ends (14a) of which is locked in the locking element and the other end (14b) of which comprises a projection for actuating the unlocking (14c) intended to be in abutment on the second length (7b) of the catch (7).

6. Watch (1) according to the preceding claim, **characterised in that** the arch (14) is formed by a circular portion produced from resiliently deformable material.

7. Watch (1) according to the preceding claim, **characterised in that** the locking element comprises a push button (16) projecting out of this locking element, in order to be able to be easily actuated by the user, who, in order to unlock and release the housing, will merely have to push in order to cause the pivoting of the movable catch, said push button (16) is disposed in abutment on the end (14b) of the arch where the projection actuating the unlocking (14c) is located.

8. Watch (1) according to any of the preceding claims, **characterised in that** the locking element is secured to the casing (2) while the attachment element is secured to the bracelet (3).

9. Watch (1) according to any of claims 1 to 7, **characterised in that** the locking element is secured to the bracelet (3) while the attachment element is secured to the casing (2).

10. Watch (1) according to any of the preceding claims, **characterised in that** the bracelet (3) is a flexible band in one piece, the ends of which cooperate by means of a clasp (18).
